# EUROPÄISCHE PATENTSCHRIFT

(11) **EP 1 426 182 B1**
(45) Veröffentlichungstag und Bekanntmachung des Hinweises auf die Patenterteilung: **16.01.2008**
(21) Anmeldenummer: 03026705.8
(22) Anmeldetag: 21.11.2003
(51) Int. Cl.: B41F 23/04

(54) **Excimer-Strahler für den Trockner einer Druckmaschine**
Excimer radiator for the drier of a printing press
Dispositif de rayonnement à excimère pour le sécheur d'une machine à imprimer

(30) Priorität: 06.12.2002 DE 20218908 U
(43) Veröffentlichungstag der Anmeldung: 09.06.2004
(73) Patentinhaber: MAN Roland Druckmaschinen AG, 63075 Offenbach (DE)
(72) Erfinder: Ihme, Andreas, Dipl.-Ing., 63773 Goldbach (DE); Sobottka, Axel, 04157 Leipzig (DE)
(74) Vertreter: Stahl, Dietmar

(56) Entgegenhaltungen:
- EP-A- 0 370 352
- GB-A- 557 252
- US-A- 4 037 112
- US-A- 4 596 935

## Beschreibung

Die Erfindung betrifft einen Excimer-Strahler für den Trockner einer Druckmaschine gemäß dem Oberbegriff von Anspruch 1.

### [Stand der Technik]

In Bogenoffsetdruckmaschinen werden die bedruckten Bogen über Zylinder und Trommeln durch die einzelnen Druckwerke und nach dem letzten Druckwerk durch ein oder mehrere Lackier-und sonstige Veredelungseinrichtungen gefördert. Über Kettensysteme erfolgt der Transport der Bogen von einer letzten Trommel zum Auslegerstapel. Um ein Abschmieren der frisch bedruckten Bogen beim Transport zwischen den Druckwerken, zwischen dem letzten Druckwerk und dem Ausleger bzw. den Lackiereinrichtungen zu vermeiden, sind an einer Vielzahl von Stellen Trocknereinrichtungen vorgesehen.

Beim Druck von UV-Farben werden UV-Strahler und insbesondere Excimer-Strahler als Trockner verwendet. Die auf die bedruckte Seite der Bogen gerichtete UV-Strahlung ist hinsichtlich Intensität und Verteilung so zu gestalten, dass auch bei maximaler Druckgeschwindigkeit eine vollständige Aushärtung der Farben erzielt wird. Ein nicht vollständiges Aushärten der Farbe wird bei Berührung des Bogens mit Bogenleiteinrichtungen bzw. im Ausleger zu Beschädigungen und somit Makulatur führen. Excimer-Strahler für Bogenoffsetdruckmaschinen sind beispielsweise aus der EP 378 826 A2 der DE 198 57 984 A1 sowie der EP 891 525 B1 bekannt.

Die in röhrenförmig ausgebildeten Excimer-Strahlern erzeugte Strahlung ist stark divergent. Dies hat seinen Grund darin, dass der Entladungsraum einen kreisförmigen Querschnitt aufweist, gebildet durch die innere und äußere Röhre des das Dielektrikum aufnehmenden Raumes. Flächenstrahler mit einem rechteckigen Reflektor liefern nur im Nahbereich (auf einige Millimeter) technisch nutzbare Bestrahlungsleistungen. Zudem nimmt mit zunehmenden Abstand die UV-Intensität stark ab.

Bei Bogenoffsetdruckmaschinen liegt der Abstand zwischen Strahler und Bedruckstoffebene aus technischen Gründen im Bereich einige Zentimeter. Zudem ist der Einbauraum oft begrenzt. Um technisch nutzbare Intensitäten zu erzielen, muss die Strahlung daher gerichtet werden.

Der UV-Strahler gemäß der EP 891525 B1 weist eine sich über die Formatbreite der Maschine erstreckende Röhre als Strahlungserzeuger auf, welche mit einem in einem Gehäuse angeordneten Reflektor zusammenwirkt. Die durch die Röhre erzeugte Strahlung wird gerichtet auf den Bedruckstoff gelenkt. Gerade bei schnelllaufenden Bogendruckmaschinen ist es im UV-Farbendruck wichtig, eine hohe Strahlungsleistung in dem vom Excimer-Strahler bestrahlten Bereich des Druckbogens zu erzielen. Zu einer vollständigen Aushärtung der Druckfarben werden oft auch mehrere Einzelstrahler hintereinander geschaltet, was jedoch entsprechenden Bauraum in der Druckmaschine voraussetzt.

### [Aufgabe der Erfindung]

Aufgabe der vorliegenden Erfindung ist es daher, einen Excimer-Strahler gemäß dem Oberbegriff von Anspruch 1 derartig zu erweitern, so dass eine hohe Strahlungsleistung bei kompakter Bauform möglich ist.

Gelöst wird diese Aufgabe durch die kennzeichnenden Merkmale von Anspruch 1.

### [Beispiele]

Nach der Erfindung ist vorgesehen, dass in einem Gehäuse parallel zueinander verlaufende Excimer-Strahlerröhren mit jeweils einem zugeordneten Reflektor angeordnet sind. Dadurch ergibt sich eine hohe Strahlungsbündelung sowie eine kompakte Bauform. Die den Excimer-Strahlerröhren zugeordneten Reflektoren sind dabei bevorzugt von parabolischer Form. Vorzugsweise sind 2 Röhren vorgesehen.

Die parallele Anordnung von zwei Strahlerröhren in einem Gehäuse mit zugeordneten und vorzugsweise einen gemeinsam Reflektor bildenden Reflektorteilen ergibt eine optimale Bestrahlung des Bedruckstoffes im jeweilig vorgegebenen Abstand. Entsprechend dem Abstand wird die Spiegelgeometrie berechnet. Die entsprechenden Parameter sind hierbei die Spiegelform, die Position/Orientierung der Strahlerröhre zum Spiegel sowie der Neigungswinkel der Spiegelelemente zueinander.

Des weiteren erfolgt die Erläuterung eines Ausführungsbeispiels der Erfindung anhand der Zeichnung. Diese zeigt die Anordnung der zwei Strahlerröhren mit zugeordneten Reflektor in perspektivischer Ansicht.

Zwei Strahlerröhren 2 und 3 verlaufen parallel innerhalb eines nach unten strahlungsdurchlässigen (offenen) Gehäuses 1. Die Strahlerrören 2 und 3 sind durch in der Figur nicht dargestellte Aufnahmen an beiden Enden in jeweiligen Halterungen des Gehäuses 1 befestigt.

Jeder Strahlerröhre 2, 3 ist ein Reflektorabschnitt 4, 5 zugeordnet, welche ein gemeinsames Reflektorsystem bilden. Die Reflektorabschnitte 4, 5 sind dabei hinsichtlich der Anordnung und Beabstandung der Strahlerröhren 2, 3 so berechnet und gestaltet, so dass sich in einem gewünschten Abstand der Strahlerröhren 2, 3 die erforderliche Strahlungsstärke ergibt.

### [Bezugszeichenliste]

- 1: Gehäuse
- 2: Strahlerröhre
- 3: Strahlerröhre
- 4: Reflektorabschnitt
- 5: Reflektorabschnitt

## Patentansprüche

1. Excimer-Strahler für den Trockner einer Druckmaschine, insbesondere Bogenoffsetdruckmaschine, bestehend aus einer in einem Gehäuse angeordneten Strahlerröhre sowie einem zugeordnetem Reflektor, wobei in dem Gehäuse (1) zwei parallel zueinander verlaufende Strahlerröhren (2, 3) angeordnet sind, denen jeweils ein Reflektorabschnitt (4, 5) zur Erzeugung einer vorgesehenen Strahlungsverteilung zugeordnet ist, und wobei die Reflektorabschnitte (4, 5) durch ein gemeinsames Reflektorsystem gebildet sind,
**dadurch gekennzeichnet,**
**dass** die Reflektorabschnitte (4, 5) einen parabolisch geformten Querschnittsverlauf aufweisen, und dass die Reflektorabschnitte (4, 5) ineinander übergehend einen gemeinsamen Reflektor bilden, wobei die nach innen zweinander gewandten Schenkel kürzer sind als die nach außen voneinander abgewandten Schenkel des Querschnittsverlauts der Reflektorabschnitte.

## Claims

1. An excimer radiator for the dryer of a printing press, more preferably sheet-fed rotary printing press, consisting of a radiator tube arranged in a housing and an associated reflector, wherein in the housing (1) two radiator tubes (2,3) oriented parallel to each other are arranged, each of which radiator tubes being assigned a reflector section (4,5) for generating an intentional radiation distribution, and wherein the reflector sections (4,5) are formed by a common reflector system, **characterized in that** the reflector sections (4,5) comprise a parabolically shaped cross-sectional curve and that the reactor sections (4,5) merging with one another form a common reflector, wherein the legs facing inwards towards each other are shorter than the legs of the cross sectional curve of the reflector sections facing outwards away from each other.

## Revendications

1. Émetteur de rayonnement à excimère pour le sécheur d'une machine d'impression, en particulier une machine d'impression offset à feuilles, composé d'un tube-émetteur de rayonnement agencé dans un boîtier ainsi que d'un réflecteur associé, deux tubes-émetteurs de rayonnement (2, 3) placés parallèlement l'un à l'autre étant agencés dans le boîtier (1), à chacun desquels étant associée une partie de réflecteur (4, 5) pour produire une répartition de rayonnement prévue, et les parties de réflecteur (4, 5) étant formées par un système de réflexion commun,
**caractérisé en ce que** les parties de réflecteur (4, 5) présentent une forme de section transversale en parabole et **en ce que** les parties de réflecteur (4, 5) se pénètrent et forment un réflecteur commun, les côtés de la forme de section transversale des parties de réflecteur tournés l'un vers l'autre vers l'intérieur étant plus courts que les côtés opposés vers l'extérieur.
